# FASCICULE DE BREVET EUROPEEN

(11) **EP 2 011 549 B1**
(45) Date de publication et mention de la délivrance du brevet: **15.05.2013**
(21) Numéro de dépôt: 08354037.7
(22) Date de dépôt: 12.06.2008
(51) Int. Cl.: A63B 29/02, A62B 1/14

(54) **Dispositif bloqueur de remontée sur corde double**
Blockiervorrichtung für Aufstiegsanlage mit Doppelseil
Climb blocking device on double rope

(30) Priorité: 03.07.2007 FR 0704795
(43) Date de publication de la demande: 07.01.2009
(73) Titulaire: Zedel, 38920 Crolles (FR)
(72) Inventeur: Bronnaz, Alexandre, 73000 Bassens (FR); Maurice, Alain, 38660 Saint Hilaire du Touvet (FR); Petzl, Paul, 38530 Barraux (FR)
(74) Mandataire: Hecké, Gérard

(56) Documents cités:
- FR-A- 2 032 630
- FR-A- 2 405 073
- US-A1- 2002 084 139
- US-A1- 2006 070 809

## Description

### Domaine technique de l'invention

L'invention est relative à un dispositif bloqueur de remontée sur corde double, composé d'un premier bloqueur et d'un deuxième bloqueur assemblés l'un à l'autre par des moyens de fixation, chaque bloqueur comprenant :
- un flasque métallique découpé à la partie inférieure par une lumière en formant une poignée de préhension du côté extérieur,
- une goulotte agencée à la partie supérieure du flasque pour le passage de la corde,
- et un taquet pivotant doté d'une surface de blocage de la corde dans le fond de ladite goulotte.

### État de la technique

Les bloqueurs pour corde double utilisent généralement un premier bloqueur à poignée pour main droite et un deuxième bloqueur à poignée pour main gauche, lesquels sont montés dos à dos sans décalage de manière à superposer les deux poignées. Les deux goulottes sont disposées côte-à-côte avec les taquets de blocage correspondants, et l'assemblage final de l'appareil s'effectue par rivetage des deux poignées.

Dans un autre appareil connu, les poignées sont écartées l'une de l'autre sans être superposées pour permettre une meilleure préhension par les deux mains. Les deux goulottes restent néanmoins disposées côte-à-côte comme dans le premier cas précité. On connaît par les documents FR-2405073, US 2002/0084139, US 2006/0070809 et FR-2032630 des autres dispositifs bloqueur de remontée sur corde double.

Dans tous ces appareils connus, les deux bloqueurs possèdent des flasques de structures différentes, qui nécessitent plusieurs types d'outillages pour le découpage et le pliage des flasques droit et gauche des deux bloqueurs.

### Objet de l'invention

L'objet de l'invention consiste à réaliser un dispositif bloqueur facile à utiliser et à tenir lors de la remontée le long d'une corde double, et réalisé avec des pièces standards nécessitant le même outillage pour la fabrication des deux bloqueurs.

Le dispositif selon l'invention comporte un dispositif tel que définie à la revendication 1.

Le dispositif selon l'invention est caractérisé en ce que les flasques des deux bloqueurs sont identiques et sont inversés par pivotement de 180° l'un par rapport à l'autre suivant un axe vertical s'étendant parallèlement aux deux goulottes, et que les deux poignées de préhension sont symétriques par rapport à l'axe vertical de manière à pouvoir être tenues simultanément par la main droite et la main gauche de l'utilisateur.

Il en résulte une tenue équilibrée du dispositif bloqueur pour corde double. Les deux flasques de structures identiques sont réalisés chacun avec le même outillage dans le cas d'une opération de découpage et de pliage, ou le même moule dans le cas d'une fabrication en fonderie.

Les deux flasques sont superposés à la base, et comportent une paire d'orifices coaxiaux constituant un trou d'accrochage unique pour le passage d'un mousqueton.

Selon un premier mode de réalisation, les poignées des flasques sont réunies du côté interne à deux branches superposées s'étendant verticalement dans le prolongement des goulottes, et comportant des trous coaxiaux pour le passage des moyens de fixation.

Selon un deuxième mode de réalisation, les bloqueurs sont assemblés en forme de coeur, sans branches superposées du côté interne.

Les flasques identiques du dispositif bloqueur peuvent être réalisés par découpage pliage, par usinage d'un profilé métallique, ou par fonderie.

### Description sommaire des dessins

D'autres avantages et caractéristiques ressortiront plus clairement de la description qui va suivre de modes de réalisation de l'invention donnés à titre d'exemples non limitatifs et représentés aux dessins annexés, dans lesquels :
- la figure 1 représente une vue de profil en perspective des flasques des deux bloqueurs accolés du dispositif bloqueur selon l'invention, les taquets de blocage n'étant pas représentés;
- la figure 2 est une vue en plan du dispositif bloqueur de la figure 1, avec présence des deux taquets de blocage ;
- la figure 3 montre une vue en élévation du dispositif bloqueur selon l'invention ;
- la figure 4 est une vue identique de ia figure 3, après retournement de 180° de l'appareil ;
- les figures 5 et 6 représentent deux variantes de réalisation de l'invention.

### Description d'un mode préférentiel de l'invention

Sur les figures 1 à 4, un dispositif bloqueur 10 de remontée sur corde double C1, C2 est composé d'un premier bloqueur 11 A et d'un deuxième bloqueur 11 B assemblés l'un à l'autre par des moyens de fixation 12 de manière à pouvoir être tenu simultanément par la main droite et la main gauche de l'utilisateur.

Les deux bloqueurs 11 A, 11B présentent des structures identiques, et sont réalisés chacun par le même outillage de découpage et de pliage.

Chaque bloqueur 11 A, 11B comprend un flasque 13A, 13B métallique, notamment en alliage d'aluminium, lequel est découpé à la partie inférieure par une lumière 14A, 14B interne destinée à former une poignée 15A, 15B de préhension sur le côté extérieur.

La partie supérieure de chaque bloqueur 11 A, 11B est pliée en U pour constituer une goulotte 16A, 16B verticale de logement de la corde C1, C2, et comporte en plus un taquet 17A, 17B articulé sur un axe de pivotement 18A, 18B transversal. Chaque taquet 17A, 17B est doté d'une surface de blocage en forme de came, équipée d'une pluralité de picots du type décrit dans le document FR 2311213. Un ressort 22A, 22B de torsion est monté coaxialement sur l'axe 18A, 18B, et sollicite le taquet 17A, 17B en appui sur la corde C1, C2 à l'intérieur de la goulotte 16A, 16B correspondante.

A l'opposé de la poignée 15A, 15B, chaque lumière 14A, 14B du flasque 13A, 13B est délimitée par une branche 19A, 19B sensiblement rectiligne s'étendant verticalement dans le prolongement et sous la goulotte 16A, 16B correspondante.

La base de chaque branche 19A, 19B des flasques 13A, 13B est pourvue d'un orifice 20A, 20B circulaire pour le passage d'un mousqueton. La partie intermédiaire des branches 19A, 19B comporte en plus des trous 21 de diamètres inférieurs à ceux des orifices 20A, 20B. Les trous 21 seront utilisés pour la mise en place des moyens de fixation 12.

L'assemblage des deux bloqueurs 11 A, 11B s'effectue de la manière suivante :
Les flasques 13A, 13B des deux bloqueurs 11 A, 11B sont identiques, et sont inversés l'un par rapport à l'autre suite à un mouvement de pivotement vertical de 180°, en étant accolés par leurs branches 19A, 19B internes et leurs goulottes 16A, 16B. Les branches 19A, 19B rectilignes sont ainsi superposées, et les orifices 20A, 20B sont coaxiaux et alignés dans la direction transversale.

Les trous 21 dans les branches 19A, 19B sont également alignés, ce qui permet le passage des moyens de fixation 12, constitués par des rivets ou tout autre système d'assemblage. Deux rivets dans les branches 19A, 19B superposées sont suffisants pour obtenir la résistance mécanique souhaitée du dispositif bloqueur 10.

L'assemblage des deux bloqueurs 11 A, 11B s'effectue suivant l'axe vertical XY (figures 2 et 3) s'étendant parallèlement aux deux goulottes 16A, 16B et aux deux branches 19A, 19B rectilignes accolées dos à dos par les moyens de fixation 12. Cet axe vertical XY constitue également l'axe de symétrie des deux bloqueurs 11 A, 11B.

Lors de la remontée le long d'une corde double C1,C2, l'utilisateur attache d'abord le dispositif bloqueur 10 au baudrier par l'intermédiaire d'un mousqueton (non représenté) traversant les orifices 20A, 20B. Il passe ensuite la corde double C1, C2 dans les goulottes 16A, 16B, puis monte le long de la corde C1, C2 en tenant les deux poignées 15A, 15B par la main droite et la main gauche.

En référence à la variante de la figure 5, les branches 19A, 19B des flasques 13A, 13B sont supprimées de manière à former un assemblage en forme de coeur. La tenue mécanique du dispositif peut être renforcée en utilisant une tôle plus épaisse.

Dans la variante de la figure 6, les branches 19A, 19B des flasques 13A, 13B sont solidarisées l'une à l'autre au moyen d'un bague 23 sertie, et de rivets 30 ou d'un oeillet 31. Une soudure 24 peut être effectuée le long des interfaces d'assemblage des branches 19A, 19B pour renforcer la tenue mécanique.

## Revendications

1. Dispositif bloqueur (10) de remontée sur corde double (C1,C2) composé d'un premier bloqueur (11 A) et d'un deuxième bloqueur (11 B) assemblés l'un à l'autre par des moyens de fixation (12), chaque bloqueur (11 A,11 B) comprenant :
- un flasque (13A,13B) métallique découpé à la partie inférieure par une lumière (14A,14B) en formant une poignée (15A,15B) de préhension du côté extérieur,
- une goulotte (16A,16B) agencée à la partie supérieure du flasque pour le passage de la corde (C1,C2),
- et un taquet (17A,17B) pivotant doté d'une surface de blocage de la corde (C1,C2) dans le fond de ladite goulotte,
**caractérisé en ce que** les flasques (13A,13B) des deux bloqueurs (11A,11B) sont identiques et sont inversés par pivotement de 180° l'un par rapport à l'autre suivant un axe XY vertical s'étendant parallèlement aux deux goulottes (16A,16B), et que les deux poignées (15A, 15B) de préhension sont symétriques par rapport à l'axe XY vertical de manière à pouvoir être tenues simultanément par la main droite et la main gauche de l'utilisateur.

2. Dispositif bloqueur selon la revendication 1, **caractérisé en ce que** les deux poignées (15A, 15B) de préhension sont réunies du côté interne à deux branches (19A, 19B) superposées et solidarisées l'une à l'autre par les moyens de fixation (12).

3. Dispositif bloqueur selon la revendication 1, **caractérisé en ce que** les deux branches (19A,19B) des flasques (13A,13B) sont sensiblement rectilignes en s'étendant verticalement dans le prolongement des goulottes (16A,16B).

4. Dispositif bloqueur selon l'une des revendications 1 à 3, **caractérisé en ce que** l'axe XY vertical constitue l'axe de symétrie des deux bloqueurs (11A,11B).

5. Dispositif bloqueur selon l'une des revendications 2 à 4, **caractérisé en ce que** les branches (19A,19B) superposées comportent des trous (21) pour le passage des moyens de fixation (12).

6. Dispositif bloqueur selon la revendication 5, **caractérisé en ce que** les moyens de fixation (12) sont formés par des rivets échelonnés le long de l'axe XY de symétrie.

7. Dispositif bloqueur selon l'une des revendications 1 à 6, **caractérisé en ce que** les deux flasques (13A, 13B) sont superposés à la base, et comportent une paire d'orifices (20A, 20B) coaxiaux constituant un trou d'accrochage unique pour le passage d'un mousqueton.

8. Dispositif bloqueur selon l'une des revendications 1 à 7, **caractérisé en ce que** les flasques (13A, 13B) de structures identiques sont réalisés à partir d'une tôle découpée et pliée.

9. Dispositif bloqueur selon l'une des revendications 1 à 7, **caractérisé en ce que** les flasques (13A, 13B) de structures identiques sont réalisés à partir d'un profilé métallique en U usiné.

10. Dispositif bloqueur selon l'une des revendications 1 à 7, **caractérisé en ce que** les flasques (13A, 13B) de structures identiques sont obtenus en fonderie.

## Patentansprüche

1. Feststellvorrichtung (10) für den Aufstieg am Doppelseil (C1, C2), die aus einem ersten Feststeller (11A) und einem zweiten Feststeller (11B) besteht, die miteinander über Befestigungsmittel (12) verbunden sind, wobei jeder Feststeller (11A, 11 B) umfasst:
- einen Metallflansch (13A, 13B), bei dem im unteren Bereich eine Öffnung (14A, 14B) ausgeschnitten ist, die einen Griff (15A, 15B) zum Greifen von außen bildet,
- eine Rinne (16A, 16B), die im oberen Teil des Flansches zur Durchführung des Seils (C1, C2) vorgesehen ist,
- und einen schwenkbaren Keil (17A, 17B), der mit einer Blockierungsfläche für das Seil (C1, C2) im Inneren der Rinne versehen ist,
**dadurch gekennzeichnet, dass** die Flansche (13A, 13B) der beiden Feststeller (11A, 11B) identisch und durch Schwenken um 180° entsprechend einer Achse XY vertikal zueinander umgekehrt werden, die sich parallel zu den beiden Rinnen (16A, 16B) erstreckt, und dass die beiden Griffe (15A, 15B) symmetrisch bezüglich der vertikalen Achse XY sind, sodass der Benutzer sie gleichzeitig mit der rechten und linken Hand halten kann.

2. Feststellvorrichtung nach Anspruch 1, **dadurch gekennzeichnet, dass** die beiden Griffe (15A, 15B) innen mit zwei Teilstücken (19A, 19B) verbunden sind, die übereinander angeordnet und über die Befestigungsmittel (12) fest miteinander verbunden sind.

3. Feststellvorrichtung nach Anspruch 1, **dadurch gekennzeichnet, dass** die beiden Teilstücke (19A, 19B) der Flansche (13A, 13B) im Wesentlichen gerade sind und sich vertikal in Verlängerung der Rinnen (16A, 16B) erstrecken.

4. Feststellvorrichtung nach einem der Ansprüche 1 bis 3, **dadurch gekennzeichnet, dass** die vertikale Achse XY die Symmetrieachse der beiden Feststeller (11A, 11B) bildet.

5. Feststellvorrichtung nach einem der Ansprüche 2 bis 4, **dadurch gekennzeichnet, dass** die übereinander angeordneten Teilstücke (19A, 19B) Löcher (21) zum Durchführen der Befestigungsmittel (12) umfassen.

6. Feststellvorrichtung nach Anspruch 5, **dadurch gekennzeichnet, dass** die Befestigungsmittel (12) von Nieten gebildet werden, die entlang der Symmetrieachse XY in Abständen angeordnet sind.

7. Feststellvorrichtung nach einem der Ansprüche 1 bis 6, **dadurch gekennzeichnet, dass** die beiden Flansche (13A, 13B) an der Basis übereinander angeordnet sind und ein Paar koaxiale Öffnungen (20A, 20B) aufweisen, die eine einzige Einhängeöffnung zur Durchführung eines Karabiners bilden.

8. Feststellvorrichtung nach einem der Ansprüche 1 bis 7, **dadurch gekennzeichnet, dass** die Flansche (13A, 13B) mit gleichem Aufbau aus einem ausgeschnittenen und gebogenen Blech hergestellt sind.

9. Feststellvorrichtung nach einem der Ansprüche 1 bis 7, **dadurch gekennzeichnet, dass** die Flansche (13A, 13B) mit gleichem Aufbau aus einem bearbeiteten U-förmigen Metallprofil hergestellt sind.

10. Feststellvorrichtung nach einem der Ansprüche 1 bis 7, **dadurch gekennzeichnet, dass** die Flansche (13A, 13B) mit gleichem Aufbau durch Gießen erhalten wurden.

## Claims

1. An ascender device (10) for ascending on a double rope (C1,C2) composed of a first ascender (11A) and a second ascender (11B) assembled to one another by securing means (12), each ascender (11A,11B) comprising:
- a metal flange (13A,13B) in the bottom part of which an aperture (14A,14B) is cut out forming a grip (15A,15B) on the outside,
- a trough (16A,16B) arranged at the top part of the flange for passage of the rope (C1,C2),
- and a swivel cleat (17A,17B) equipped with a surface for jamming the rope (C1,C2) in the bottom of said trough,
**characterized in that** the flanges (13A,13B) of the two ascenders (11A,11B) are identical and are reversed by pivoting through 180° with respect to one another along a vertical axis XY extending parallel to the two troughs (16A,16B), and that the two grips (15A, 15B) are symmetrical with respect to the vertical axis XY so as to be able to be held simultaneously by the user's right hand and left hand.

2. The ascender device according to claim 1, **characterized in that** the two grips (15A, 15B) are joined on the inside to two superposed branches (19A, 19B) and securedly attached to one another by the securing means (12).

3. The ascender device according to claim 1, **characterized in that** the branches (19A,19B) of the flanges (13A,13B) are substantially straight extending vertically in the extension of the troughs (16A,16B).

4. The ascender device according to one of claims 1 to 3, **characterized in that** the vertical axis XY constitutes the axis of symmetry of the two ascenders (11A,11 B).

5. The ascender device according to one of claims 2 to 4, **characterized in that** the superposed branches (19A,19B) comprise holes (21) for passage of the securing means (12).

6. The ascender device according to claim 5, **characterized in that** the securing means (12) are formed by rivets staggered along the axis of symmetry XY.

7. The ascender device according to one of claims 1 to 6, **characterized in that** the two flanges (13A, 13B) are superposed at the base and comprise a pair of coaxial holes (20A, 20B) forming a single securing hole for passage of a carabiner.

8. The ascender device according to one of claims 1 to 7, **characterized in that** the flanges (13A,13B) of identical structure are manufactured from a cut and folded metal sheet.

9. The ascender device according to one of claims 1 to 7, **characterized in that** the flanges (13A,13B) of identical structure are manufactured from a machined U-shaped metal section.

10. The ascender device according to one of claims 1 to 7, **characterized in that** the flanges (13A,13B) of identical structure are obtained in a foundry.
